# EUROPÄISCHE PATENTSCHRIFT

(11) **EP 2 075 214 B1**
(45) Veröffentlichungstag und Bekanntmachung des Hinweises auf die Patenterteilung: **06.04.2011**
(21) Anmeldenummer: 08019513.4
(22) Anmeldetag: 07.11.2008
(51) Int. Cl.: B66F 9/075, B66F 9/20

(54) **Deichselkopf für ein Flurförderzeug**
Tiller head for an industrial truck
Tête de timon pour un chariot de manutention

(30) Priorität: 31.12.2007 DE 102007063224
(43) Veröffentlichungstag der Anmeldung: 01.07.2009
(73) Patentinhaber: STILL SAS, 77716 Marne La Vallée Cedex 4 (FR)
(72) Erfinder: Ferreira, Paulo, 60940 Cinqueux (FR); Cuvilliez, Julien, 60170 Combronne-Les-Ribecourt (FR); Poliakoff, Nelly, 6000 Beauvais (FR)
(74) Vertreter: Geirhos, Johann

(56) Entgegenhaltungen:
- EP-A- 0 538 697
- EP-A- 0 812 799
- DE-A1- 4 413 631

## Beschreibung

Die Erfindung betrifft einen Deichselkopf für ein Flurförderzeug mit Schaltelementen zur Steuerung einer vertikalen Bewegung eines Lastaufnahmemittels sowie der Fahrbewegungen des Flurförderzeugs.

Deichselköpfe der genannten Art werden häufig in Mitgänger-Flurförderzeugen oder Fahrerstand-Flurförderzeugen eingesetzt. Während des Betriebs des Flurförderzeugs ergreift die Bedienperson einen an dem Deichselkopf angeordneten Handgriff. Die Schaltelemente sind z.B. als Mikroschalter oder als Folienschalter ausgeführt und im Inneren des Deichselkopfs angeordnet. Zur Betätigung der Schaltelemente weist der Deichselkopf z.B. Drucktasten auf. Die Oberseiten der Drucktasten bilden die Betätigungsflächen für die Schaltelemente. Die Schaltelemente werden betätigt, indem auf die Betätigungsflächen gedrückt wird.

Aus der EP 0 812 799 A1 ist ein Deichselkopf für ein Flurförderzeug mit Schaltelementen zur Steuerung einer vertikalen Bewegung eines Lastaufnahmemittels sowie der Fahrbewegung des Flurförderzeugs bekannt, bei dem ein Bedienelement ein Steuersignal für eine vertikale Bewegung des Lastaufnahmemittels erzeugt. Insbesondere ist aus der Druckschrift ein Deichselkopf bekannt, bei dem Schaltflächen für die vertikale Bewegung des Lastaufnahmemittels auf einer Oberseite des Deichselkopfs angeordnet sind und ein Drehschalter für die Bedienung der Fahrbewegungen in einer Verlängerung einer Deichsel an dem Deichselkopf angeordnet ist.

Nachteilig an diesem Stand der Technik ist, dass der Drehschalter aufwändig ist. Die Schaltelemente für die Bedienung der vertikalen Bewegung sind mit an den Griffbereichen des Deichselkopfs angelegten Händen mit den Zeigefingern oder Daumen nur schwer erreichbar, ohne den Griff loszulassen.

Der Erfindung liegt daher die Aufgabe zugrunde, einen Deichselkopf zur Verfügung zu stellen, bei dem auf einfache und kostengünstige Art und Weise Schaltelemente für die Bedienung des Flurförderzeugs griffgünstig angeordnet werden.

Diese Aufgabe wird erfindungsgemäß durch einen Deichselkopf mit den Merkmalen des Anspruchs 1 gelöst.

Vorteilhaft weist ein Deichselkopf mit Handgriffen für ein Flurförderzeug Schaltelementen zur Steuerung einer vertikalen Bewegung eines Lastaufnahmemittels und zur Steurung eines Antriebsmotors des Flurförderzeugs zur Vorwärts- und/oder Rückwärtsfahrt auf. Ein Schaltelemente für das Heben des Lastaufnahmemittels an einem ersten Handgriff liegt zu einer Innenseite des Deichselkopfs hin. Weiter ist ein Schaltetement für das Senken des Lastaufnahmemittels an einem zweiten Handgriff zu einer Innenseite des Deichselkopfs hin und an einer zu einer Deichsel gegenüberliegenden Stirnseite des Deichselkopfs je zumindest ein Schaltelement für Rückwärtsfahrt und ein Schaltelement für Vorwärtsfahrt angeordnet.

Hierdurch ist es möglich, das Flurförderzeug zu steuern, ohne den Handgriff loszulassen. Insbesondere ist die Steuerung des Flurtörderzeugs in ihrem Aufbau kompakt.

Besonders vorteilhaft ist es, wenn das Schaltelement für Rückwärtsfahrt und das Schaltelement für Vorwärtsfahrt bei Sicht auf die Stirnseite unmittelbar neben dem rechten Handgriff übereinander angeordnet sind.

Alternativ oder zusätzlich kann ein jeweils zweites Schaltelement für Rückwärtsfahrt und zweites Schaltelement für Vorwärtsfahrt bei Sicht auf die Stirnseite unmittelbar neben dem linken Handgriff übereinander angeordnet sein.

Damit sind diese Schaltelemente besonders gut erreichbar, wenn mit einer Hand der jeweilige Handgriff gehalten wird.

In vorteilhafter Ausführung bestehen das Schaltelement für Rückwärtsfahrt und das Schaltelement für Vorwärtsfahrt aus Hall-Effekt-Tasten oder Tasten, die einen variablen Widerstand ansteuern. Ebenso können das Schaltelement für das Heben des Lastaufnahmemittels und das Schaltelement für das Senken des Lastaufnahmemittels aus Hall-Effekt-Tasten oder Tasten bestehen, die einen variablen Widerstand ansteuern.

Vorteilhaft sind das Schaltelement für Rückwärtsfahrt und das Schaltelement für Vorwärtsfahrt sowie das Schaltelement für das Heben des Lastaufnahmemittels und das Schaltelement für das Senken des Lastaufnahmemittels wasserdicht ausgeführt.

Weitere Vorteile und Einzelheiten der Erfindung werden anhand des in den schematischen Figuren dargestellten Ausführungsbeispiels näher erläutert. Dabei zeigt
Fig. 1 einen Niederhubwagen mit einem erfindungsgemäßen Deichselkopf,
Fig. 2 den erfindungsgemäßen Deichselkopf der Fig. 1 im Detail und
Fig. 3 in einem Ausschnitt eine Ansicht des Deichselkopfs der Fig. 2.

In Fig. 1 ist ein Niederhubwagen abgebildet. An einem Gehäuseteil 1 befindet sich eine Deichsel 2 mit einem erfindungsgemäßen Deichselkopf 3. An dem Gehäuseteil 1 ist weiter eine Batterie 4 und ein Lastaufnahmemittel 5 angeordnet, das relativ zu dem Gehäuseteil 1 auf und abbewegt werden kann. Es handelt sich um einen Mitläufer-Niederhubwagen, bei dem folglich an dem Deichselkopf 3 Bedienelemente für das Fahren sowie Bedienelemente für das Heben und Senken der Last erforderlich sind.

Fig. 2 zeigt den erfindungsgemäßen Deichselkopf 3 im Detail. Der Deichselkopf 3 umfasst einen Mittelabschnitt 6, an dem jeweils seitlich Handgriffe 7 angeordnet sind, die in Handschutzbügel 8 übergehen. Auf einer zu einer Deichsel 2 abgewandten Stirnseite 10 ist ein Schaltelement für Rückwärtsfahrt 9 angeordnet. Das Schaltelement für Rückwärtsfahrt 9 ist so angeordnet, dass es von der Bedienperson mit einer bei Sicht auf die Stirnseite 10 einen rechten Handgriff 7 greifenden Hand durch Ausstrecken z.B. des Zeigefingers oder des Daumens erreichbar ist. Ein Schaltelemente für das Heben 11 des Lastaufnahmemittels ist an dem bei Blick auf die Stirnseite 10 linken Handgriff 7 zu einer Innenseite des Deichselkopfs hin angeordnet und ein Schaltelemente für das Senken 12 des Lastaufnahmemittels ist an einem bei Blick auf die Stirnseite 10 rechten Handgriff 7 zu einer Innenseite des Deichselkopfs hin angeordnet.

Fig. 3 zeigt einen Ausschnitt der Stirnseite 10 des erfindungsgemäßen Deichselkopfs aus der Fig. 2. Unterhalb des Schaltelements für Rückwärtsfahrt 9 ist ein Schaltelement für Vorwärtsfahrt 13 angeordnet. Das Schaltelemente für das Heben 11 des Lastaufnahmemittels ist an dem bei Blick auf die Stirnseite 10 linken Handgriff 7 zu einer Innenseite des Deichselkopfs hin angeordnet und das Schaltelement für das Senken 12 des Lastaufnahmemittels ist an einem bei Blick auf die Stirnseite 10 rechten Handgriff 7 zu einer Innenseite des Deichselkopfs hin angeordnet.

Die erfindungsgemäße Ausgestaltung ist kostengünstig zu produzieren und fördert ein einfaches Bedienen des Niederhubwagens. Insbesondere kann eine den aus diesem Blickwinkel rechten Handgriff 7 haltende Hand mit einem Finger, z.B. dem Daumen, das Schaltelemente für das Heben 11 und das Schaltelement für das Senken 12 erreichen.

## Patentansprüche

1. Deichselkopf mit Handgriffen für ein Flurförderzeug mit Schaltelementen zur Steuerung einer vertikalen Bewegung eines Lastaufnahmemittels und zur Steuerung eines Antriebsmotors des Flurförderzeugs zur Vorwärts- und/oder Rückwärtsfahrt,
**dadurch gekennzeichnet,**
**dass** ein Schaltelement für das Heben (11) des Lastaufnahmemittels an einem ersten Handgriff (7) zu einer Innenseite des Deichselkopfs hin und ein Schaltelement für das Senken (12) des Lastaufnahmemittels an einem zweiten Handgriff (7) zu einer Innenseite des Deichselkopfs hin angeordnet ist und an einer zu einer Deichsel gegenüberliegenden Stirnseite (10) des Deichselkopfs zumindest ein Schaltelement für Rückwärtsfahrt (9) und ein Schaltelement für Vorwärtsfahrt (13) angeordnet ist.

2. Deichselkopf nach Anspruch 1,
**dadurch gekennzeichnet,**
**dass** das Schaltelement für Rückwärtsfahrt (9) und das Schaltelement für Vorwärtsfahrt (13) bei Sicht auf die Stirnseite (10) unmittelbar neben dem rechten Handgriff (7) übereinander angordnet sind.

3. Deichselkopf nach Anspruch 1 oder 2,
**dadurch gekennzeichnet,**
**dass** ein jeweils zweites Schaltelement für Rückwärtsfahrt und zweites Schaltelement für Vorwärtsfahrt bei Sicht auf die Stirnseite unmittelbar neben dem linken Handgriff übereinander angordnet sind.

4. Deichselkopf nach einem der vorhergehenden Ansprüche,
**dadurch gekennzeichnet,**
**dass** das Schaltelement für Rückwärtsfahrt (9) und das Schaltelement für Vorwärtsfahrt (13) aus Hall-Effekt-Tasten oder Tasten bestehen, die einen variablen Widerstand ansteuern.

5. Deichselkopf nach einem der vorhergehenden Ansprüche,
**dadurch gekennzeichnet,**
**dass** das Schaltelement für das Heben (11) des Lastaufnahmemittels und das Schaltelement für das Senken (12) des Lastaufnahmemittels aus Hall-Effekt-Tasten oder Tasten bestehen, die einen variablen Widerstand ansteuern.

6. Deichselkopf nach einem der vorhergehenden Ansprüche,
**dadurch gekennzeichnet,**
**dass** das Schaltelement für Rückwärtsfahrt (9) und das Schaltelement für Vorwärtsfahr (13) sowie das Schaltelement für das Heben (11) des Lastaufnahmermttels und das Schaltelement für das Senken (12) des Lastaufnahmemittels wasserdicht ausgeführt sind.

## Claims

1. Tiller head having handles for an industrial truck with switching elements for controlling a vertical movement of a load lifting means and for controlling a drive motor of the industrial truck for forward and/or rearward travel,
**characterized in that**
a switching element for raising (11) the load lifting means is arranged on a first handle (7) towards an inner side of the tiller head, and a switching element for lowering (12) the load lifting means is arranged on a second handle (7) towards an inner side of the tiller head, and at least one switching element for rearward travel (9) and a switching element for forward travel (13) are arranged on an end (10) of the tiller head that is opposite a tiller.

2. Tiller head according to Claim 1,
**characterized in that**,
in a view of the end (10), the switching element for rearward travel (9) and the switching element for forward travel (13) are arranged one above the other immediately beside the right-hand handle (7).

3. Tiller head according to Claim 1 or 2,
**characterized in that**
in a view of the end, a respective second switching element for rearward travel and second switching element for forward travel are arranged one above the other immediately beside the lefthand handle.

4. Tiller head according to one of the preceding claims,
**characterized in that**
the switching element for rearward travel (9) and the switching element for forward travel (13) comprise Hall effect pushbuttons or pushbuttons which activate a variable resistance.

5. Tiller head according to one of the preceding claims,
**characterized in that**
the switching element for raising (11) the load lifting means and the switching element for lowering (12) the load lifting means comprise Hall effect pushbuttons or pushbuttons which activate a variable resistance.

6. Tiller head according to one of the preceding claims,
**characterized in that**
the switching element for rearward travel (9) and the switching element for forward travel (13), and also the switching element for raising (11) the load lifting means and the switching element for lowering (12) the load lifting means, are of watertight design.

## Revendications

1. Tête de timon comprenant des poignées pour un chariot de manutention, comprenant des éléments de commutation pour la commande d'un mouvement vertical d'un moyen de réception de la charge et pour la commande d'un moteur d'entraînement du chariot de manutention pour la conduite en marche avant et/ou en marche arrière,
**caractérisée en ce**
**qu'**un élément de commutation pour le soulèvement (11) du moyen de réception de la charge est disposé sur une première poignée (7) vers un côté intérieur de la tête de timon et qu'un élément de commutation pour l'abaissement (12) du moyen de réception de la charge est disposé sur une deuxième poignée (7) vers un côté intérieur de la tête de timon et qu'au moins un élément de commutation pour la conduite en marche arrière (9) et un élément de commutation pour la conduite en marche avant (13) sont disposés sur un côté frontal (10) de la tête de timon, opposé au timon.

2. Tête de timon selon la revendication 1,
**caractérisée en ce que**
l'élément de commutation pour la conduite en marche arrière (9) et l'élément de commutation pour la conduite en marche avant (13), lorsqu'on regarde vers le côté frontal (10), sont disposés directement à côté de la poignée droite (7), l'un au-dessus de l'autre.

3. Tête de timon selon la revendication 1 ou 2,
**caractérisée en ce**
**qu'**un deuxième élément de commutation respectif pour la conduite en marche arrière et un deuxième élément de commutation pour la conduite en marche avant sont disposés, si l'on regarde vers le côté frontal, directement à côté de la poignée gauche, l'un au-dessus de l'autre.

4. Tête de timon selon l'une quelconque des revendications précédentes,
**caractérisée en ce que**
l'élément de commutation pour la conduite en marche arrière (9) et l'élément de commutation pour la conduite en marche avant (13) se composent de touches à effet Hall, ou de touches qui commandent une résistance variable.

5. Tête de timon selon l'une quelconque des revendications précédentes,
**caractérisée en ce que**
l'élément de commutation pour le soulèvement (11) du moyen de réception de la charge et l'élément de commutation pour l'abaissement (12) du moyen de réception de la charge se composent de touches à effet Hall, ou de touches qui commandent une résistance variable.

6. Tête de timon selon l'une quelconque des revendications précédentes,
**caractérisée en ce que**
l'élément de commutation pour la conduite en marche arrière (9) et l'élément de commutation pour la conduite en marche avant (13) ainsi que l'élément de commutation pour le soulèvement (11) du moyen de réception de la charge et l'élément de commutation pour l'abaissement (12) du moyen de réception de la charge sont réalisés sous forme étanche à l'eau.
